# FASCICULE DE BREVET EUROPEEN

(11) **EP 2 690 236 B1**
(45) Date de publication et mention de la délivrance du brevet: **11.03.2015**
(21) Numéro de dépôt: 13166336.1
(22) Date de dépôt: 02.05.2013
(51) Int. Cl.: E04H 4/08, E04H 4/10

(54) **Dispositif d'aide à l'enroulement/déroulement d'une couverture souple au-dessus d'un bassin de piscine**
Wickelvorrichtung für eine flexible Poolabdeckung
Device for winding-up a flexible pool covering

(30) Priorité: 26.07.2012 FR 1257281
(43) Date de publication de la demande: 29.01.2014
(73) Titulaire: Annonay Productions France, 07100 Annonay (FR)
(72) Inventeur: Relmont, Bruno, 38150 Chanas (FR); Chapaton, Clément, 69100 VILLEURBANNE (FR)
(74) Mandataire: Cabinet Laurent & Charras

(56) Documents cités:
- FR-A1- 2 911 624

## Description

### DOMAINE TECHNIQUE

L'invention se rapporte au domaine de la sécurité d'un bassin de piscine. Elle concerne plus précisément les dispositifs permettant de faciliter le recouvrement ou le découvrement d'un bassin de piscine au moyen d'une couverture souple avantageusement équipée de barres longitudinales afin de garantir la tenue d'une telle couverture au-dessus du bassin de piscine.

De telles couvertures à barres peuvent présenter une masse très importante et être difficiles à manipuler pour procéder à leur déroulement ou enroulement au-dessus du bassin. Par ailleurs, de manière à éviter le frottement de ces couvertures sur les margelles périphériques du bassin, il est préférable d'enrouler/dérouler sur elles-mêmes de telles couvertures. Ces couvertures restent donc immobiles à la surface des margelles, mais viennent s'enrouler sur elles-mêmes autour d'une barre d'enroulement entraînée en rotation par des moyens annexes généralement motorisés.

Ainsi, l'invention vise plus particulièrement un dispositif motorisé permettant de faciliter ces opérations d'enroulement/déroulement de la couverture sur elle-même. De tels dispositifs comportent ainsi des moyens motorisés aptes à générer le mouvement de rotation de la barre d'enroulement et ainsi l'enroulement sur elle-même de la couverture.

### ART ANTERIEUR

De façon générale, et tel que décrit dans le brevet FR-2 846 690, il est connu d'utiliser un dispositif d'aide à l'enroulement dans lequel un bras de liaison permet de suivre l'augmentation du diamètre d'enroulement de la couverture autour d'une barre d'enroulement au fur et à mesure que l'on découvre la surface libre du bassin de piscine.

Cependant, dans ce dispositif, le bras de liaison est disposé à l'extérieur du volume d'encombrement défini par un châssis rigide muni de roulettes au contact du sol. Le déport réalisé entre l'axe motorisé et l'axe de rotation du bras de liaison par rapport au châssis rigide génère alors un couple de torsion supplémentaire entraînant en rotation le châssis rigide et empêchant celui-ci de se déplacer rectilignement par rapport à la surface du bassin. A cet effet, il est prévu une canne permettant de corriger cette déviation et de forcer le chariot à rester orienté parallèlement par rapport au bord généralement rectiligne du bassin.

Ainsi, un tel dispositif nécessite de la part de l'utilisateur une vigilance toute particulière pour éviter la déviation du rouleau lors de son enroulement/déroulement. De plus, lorsque le rouleau présente un diamètre d'enroulement important, cette correction de la déviation peut demander un effort physique très important de la part de l'utilisateur. Un tel dispositif n'est donc pas satisfaisant et ne permet pas un enroulement/déroulement automatique sans l'assistance physique d'une personne.

Par ailleurs, on connaît également des dispositifs tels que décrits dans le document FR-2 885 378 dans lequel, le dispositif d'aide à l'enroulement présente une structure allongée avec à l'une de ses extrémités un axe motorisé et à l'autre de ses extrémités des éléments roulants aptes à permettre le roulement sans frottement du châssis rigide allongé par rapport aux margelles périphériques du bassin.

Ainsi, lors de l'enroulement de la couverture autour de la barre d'enroulement, le diamètre du rouleau augmente et le dispositif suit cette augmentation de diamètre en élevant par rapport au sol l'extrémité libre présentant l'axe motorisé.

Cependant, lors de l'enroulement d'une couverture comportant une pluralité de barres transversales, le diamètre d'enroulement d'un tel rouleau n'est pas constant et peut présenter des variations importantes engendrant, lors du passage d'une bosse à un creux, une accélération du mouvement de rotation du rouleau. L'extrémité libre en contact avec le sol et comportant des éléments roulants est alors soulevée, puis le rouleau ralentit brutalement lorsqu'il se trouve dans sa position de diamètre la plus faible, et l'extrémité libre du dispositif vient alors frapper violemment les margelles du bassin. Ces chocs sont alors transmis à l'ensemble des éléments constituant le dispositif et peuvent les détériorer rapidement, engendrant un disfonctionnement, voire une panne du dispositif. Ainsi, une telle conception du dispositif ne permet pas de garantir un fonctionnement avec une durée de vie importante.

Par ailleurs, ce phénomène peut également endommager les margelles du bassin de piscine en générant des fissures ou tout simplement des marques disgracieuses au niveau de leur surface supérieure visible.

Enfin, un tel dispositif peut se révéler dangereux pour l'utilisateur qui peut être blessé lors du déplacement saccadé du dispositif causé par une variation brutale du diamètre d'enroulement du rouleau formé par la couverture.

Le but de l'invention est donc de réaliser un dispositif d'aide à l'enroulement/déroulement d'une couverture au-dessus d'un bassin qui soit totalement autonome, présentant une grande fiabilité de fonctionnement dans le temps et qui ne présente aucun risque de dégradation pour les margelles du bassin ou danger pour l'utilisateur.

### EXPOSE DE L'INVENTION

L'invention concerne donc un dispositif d'aide à l'enroulement/déroulement d'une couverture souple au-dessus d'un bassin de piscine. Un tel dispositif comporte :
- des moyens motorisés électriques aptes à entraîner en rotation un axe équipé d'un premier organe d'accouplement, ce premier organe d'accouplement étant apte à coopérer avec un second organe d'accouplement de forme complémentaire assujetti à une barre d'enroulement équipant la couverture souple au niveau d'au moins une de ses lisières ;
- une source d'énergie électrique autonome pour alimenter les moyens motorisés ;
- un élément de commande électrique de l'alimentation des moyens motorisés.

Selon l'invention, le dispositif se **caractérise en ce qu'il** comporte :
- une enveloppe présentant une forme de révolution à l'intérieure de laquelle les moyens motorisé et la source d'énergie électrique autonome sont agencés, une telle enveloppe comportant :
   ■ une surface externe de roulement destinée à rouler sur le sol le long du bassin de piscine ;
   ■ deux ouvertures parallèles agencées de part et d'autre de la surface externe de roulement ;
- un ensemble mobile motorisé permettant de positionner l'axe dans une zone proximale de l'enveloppe et parallèlement par rapport à un axe de révolution de l'enveloppe, l'ensemble mobile motorisé comportant :
   ▪ les moyens motorisés électriques ;
   ▪ la source d'énergie électrique autonome ;
   ▪ deux platines parallèles agencées respectivement chacune au niveau d'une ouverture de l'enveloppe ;
   ▪ des moyens de solidarisations formant entretoise et permettant de maintenir à égale distance les deux platines parallèles ;
- des moyens de guidage permettant d'assujettir en liaison pivot l'ensemble mobile motorisé par rapport à l'enveloppe.

Autrement dit, l'ensemble mobile motorisé peut librement pivoter à l'intérieur de l'enveloppe. Un tel agencement est notamment utile pour s'adapter à l'augmentation du diamètre du rouleau formé par la couverture souple lors de son enroulement. Inversement, un tel agencement permet également de s'adapter à la diminution de diamètre du rouleau formé par la couverture souple lors de son déroulement.

Un tel dispositif d'aide à l'enroulement permet également de suivre les variations localisées du diamètre d'enroulement du rouleau formé par la couverture souple lorsque notamment des barres viennent déformer la cylindricité du rouleau. De telles barres forment alors un balourd pouvant faire varier brusquement le niveau en hauteur de l'axe de rotation de la barre d'enroulement équipant la couverture souple. Dans ce cas, un tel dispositif d'aide à l'enroulement subit simplement une accélération rectiligne de son mouvement de roulement sur le sol.

Avantageusement, le centre de gravité de l'ensemble mobile motorisé peut être décalé par rapport à un axe de la liaison pivot entre l'ensemble mobile motorisé et l'enveloppe de façon à former un balourd, et permettre, lorsque l'ensemble mobile est au repos, de positionner automatiquement l'axe au plus près du sol.

En d'autres termes, lorsqu'un tel dispositif n'est pas utilisé, le balourd de l'ensemble mobile motorisé permet de positionner l'axe en regard du sol pour faciliter notamment l'accouplement entre le premier organe d'accouplement solidaire de l'axe et le second organe d'accouplement solidaire de la barre d'enroulement. Par ailleurs, un tel agencement permet également de transmettre à la couverture souple un effort vertical vers le bas de façon à automatiquement réaliser une mise sous tension de la couverture souple lors de son enroulement. Une telle mise sous tension permet alors d'éviter la formation de plis à la surface du rouleau formé par la couverture souple.

En pratique, les moyens motorisés électriques et la source d'énergie autonome peuvent être solidarisés à l'une au moins des deux platines.

Ainsi, l'ensemble mobile motorisé peut librement pivoter à l'intérieur de l'enveloppe sans que les moyens motorisés électriques et la source d'énergie autonome puissent venir en contact avec l'enveloppe.

Selon un mode de réalisation particulier, l'une au moins des deux platines peut comporter un orifice agencé dans la zone proximale de l'enveloppe, l'axe passant au travers de l'orifice.

Autrement dit, lorsque les platines présentent une forme pleine sensiblement circulaire, c'est-à-dire en obstruant sensiblement toute la surface des ouvertures parallèles de l'enveloppe, l'axe passe au travers d'un orifice ménagé dans l'une des platines.

Cependant, dans d'autres modes de réalisation, les platines peuvent présenter une forme ouverte, dans ce cas l'axe motorisé peut émerger directement au niveau des ouvertures parallèles de l'enveloppe.

Avantageusement, la surface externe de roulement peut comporter des moyens d'adhérence aptes à éviter le glissement de la surface externe sur le sol lors de son fonctionnement.

Dans ce cas, des moyens d'adhérence permettent de garantir le mouvement de rotation du dispositif par rapport au sol. De tels moyens d'adhérence peuvent notamment se présenter sous la forme d'une bande formée dans un matériau tel que du caoutchouc vulcanisé. Ils peuvent également se présenter sous la forme de plusieurs éléments disjoints régulièrement répartis à la périphérie de la surface externe de roulement de l'enveloppe. De tels éléments disjoints peuvent se présenter sous la forme de picots ou d'anneaux notamment.

En pratique, le dispositif peut comporter une cellule photovoltaïque connectée électriquement pour recharger la source d'énergie électrique autonome.

En d'autres termes, la source d'énergie électrique autonome du dispositif peut être rechargée automatiquement grâce à l'énergie solaire. Une telle cellule photovoltaïque peut notamment être positionnée sur l'enveloppe ou encore sur l'une au moins des deux platines parallèles du dispositif.

Selon un mode de réalisation particulier, le dispositif peut comporter une poignée solidarisée à l'une au moins des deux platines parallèles.

Une telle poignée peut se présenter sous différentes formes tel un élément rigide ou une bande de textile souple comportant deux extrémités solidarisées respectivement chacune à l'une des platines parallèle.

Avantageusement, les moyens de guidage comportent au moins deux éléments roulants assujettis en liaison pivot avec respectivement chacune des deux platines, les éléments roulants coopérant selon un mouvement de roulement sans glissement avec une surface interne de l'enveloppe.

Autrement dit, chacune des platines comporte des agencements permettant de guider en rotation au moins deux éléments roulants. De tels agencements peuvent notamment se présenter sous la forme de logements, de paliers, de coussinets ou encore de roulements à aiguilles ou à billes notamment.

En pratique, chacun des éléments roulants peut comporter une paire de roulettes solidarisée à un axe. Dans ce cas, les extrémités de l'axe coopèrent avec les deux platines parallèles. Les roulettes sont dans ce cas assujetties en liaison encastrement avec l'axe.

Bien entendu, selon d'autres variantes, les roulettes peuvent être montées en liaison pivot sur l'axe qui est alors fixe par rapport aux platines. Dans ce cas, les agencements assurant la liaison pivot sont positionnés au niveau de chaque roulette, et non au niveau des extrémités de l'axe.

Selon un mode de réalisation particulier, le dispositif peut comporter des éléments antifrictions agencés au niveau des ouvertures parallèles de l'enveloppe, ces éléments antifrictions permettant de limiter le coefficient de frottement entre les platines et l'enveloppe.

De cette manière, les éléments antifriction permettent à l'ensemble mobile motorisé de pivoter librement à l'intérieur de l'enveloppe, tout en évitant le mouvement de translation relatif selon l'axe de rotation de cette liaison pivot. De tels éléments antifriction peuvent notamment se présenter sous la forme de patins en polytétrafluoroéthylène (PTFE), mais également sous la forme de butées ou de douilles à billes ou à aiguilles.

Selon un autre mode de réalisation, l'élément antifriction peut être directement obtenu par l'utilisation de matériaux spécifiques pour former les platines et/ou l'enveloppe du dispositif.

Par ailleurs, chacune des ouvertures parallèles de l'enveloppe peut avantageusement comporter au moins un agencement coopérant avec une forme complémentaire de la platine en regard et étant destiné à former un labyrinthe anti-poussière.

Ainsi, les platines et l'enveloppe peuvent présenter des agencements évitant à la poussière du milieu extérieur de pénétrer à l'intérieur de l'enveloppe. De tels labyrinthes anti-poussière sont généralement réalisés en faisant pénétrer une portion fixe formant une nervure circulaire à l'intérieur d'une rainure mobile également circulaire. Un épaulement pénétrant à l'intérieur d'un alésage peut également permettre de former ce type de labyrinthe anti-poussière.

### DESCRIPTION SOMMAIRE DES FIGURES

La manière de réaliser l'invention, ainsi que les avantages qui en découlent, ressortiront bien de la description du mode de réalisation qui suit, donné à titre indicatif, mais non limitatif, à l'appui des figures dans lesquelles :
- La figure 1 est une vue en perspective du dispositif conforme à l'invention ;
- Les figures 2 et 3 représentent les deux faces latérales du dispositif conforme à l'invention ;
- La figure 4 représente une vue de l'intérieur du dispositif, conformément à l'invention.

### DESCRIPTION DETAILLEE DE L'INVENTION

Comme déjà évoqué, l'invention concerne un dispositif permettant de procéder à l'enroulement/déroulement d'une bâche de piscine, notamment à barres, au-dessus d'un bassin de piscine.

Tel que représenté à la figure 1, le dispositif **1** coopère avec une barre d'enroulement **7** équipant au moins l'une des lisières d'une couverture souple **2.** Lors de son utilisation, le dispositif **1** roule alors sur le sol à proximité des margelles délimitant le contour du bassin de piscine **3.** La couverture souple **2** s'enroule alors sur elle-même autour de la barre d'enroulement **7.**

Pour ce faire, l'utilisateur utilise un élément de commande électrique **15,** représenté ici tel une télécommande filaire, et permettant de piloter des moyens motorisés du dispositif **1.** Un tel élément de commande électrique **15** peut, selon d'autre variantes, également se présenter sous la forme d'une télécommande à radiofréquences, c'est-à-dire sans fil le reliant aux moyens motorisés, ou encore un élément portatif tel un téléphone portable ou une tablette électronique connectée par une liaison sans fil avec les moyens motorisés du dispositif **1** en utilisant des protocoles de communication sans fil tels que les protocoles Wifi ou Bluetooth.

Tel que représenté à la figure 2, le dispositif comporte une enveloppe **20** présentant une forme de révolution cylindrique à l'intérieur de laquelle les moyens motorisés sont positionnés. Une telle enveloppe comporte notamment une surface externe de roulement **21** permettant au dispositif **1** de rouler sur le sol le long du bassin de piscine.

Un tel dispositif **1** comporte également deux platines parallèles **31** et **32** agencées respectivement chacune au niveau d'une ouverture circulaire de l'enveloppe **20.**

Par ailleurs, les moyens motorisés électriques, non représentés ici, permettent d'entrainer en rotation un axe **6** émergeant de la platine **31** au niveau d'un orifice **34.** Un tel orifice **34** est agencé dans une zone proximale de l'enveloppe **20,** c'est-à-dire en étant décalé radialement par rapport à l'axe de rotation **24** de l'enveloppe **20** lors de sa rotation sur le sol.

Tel que représenté à la figure 3, un tel dispositif **1** peut comporter également une poignée **4,** ici représentée avec ses deux extrémités solidarisées avec les deux platines parallèles **31** et **32.** De plus, une cellule photovoltaïque **26** est représentée au niveau de la platine **32,** et permet d'alimenter en énergie électrique une source d'énergie électrique autonome positionnée à l'intérieur de l'enveloppe **20.**

Tel que représentés, des moyens d'adhérence **25** peuvent équiper la surface externe de roulement **21** de l'enveloppe **20.** De tels moyens d'adhérence **25** se présentent dans ce cas sous la forme d'anneaux en matériaux caoutchouteux et augmentent ainsi le coefficient de frottement de la surface externe **21** de l'enveloppe **20** qui peut notamment être formée dans un alliage métallique tel qu'un alliage d'aluminium.

Par ailleurs, la platine **32** peut également comporter un support permettant la fixation de l'élément de commande électrique **15.**

Tel que représenté à la figure 4, le dispositif comporte un ensemble mobile motorisé **30** permettant notamment de positionner l'axe **6** dans une zone proximale de l'enveloppe **20.** Un tel ensemble mobile motorisé **30** comporte notamment les moyens motorisés électriques **12,** une source d'énergie électrique autonome **9,** les deux platines parallèles **31** et **32** agencées respectivement chacune à niveau d'une ouverture **22, 23** de l'enveloppe **20,** et des moyens de solidarisation **33** formant entretoise et permettant de maintenir à égale distance les deux platines parallèles **31, 32.**

De tels moyens de solidarisation **33** peuvent notamment se présenter sous la forme de tubes taraudés, et de vis à tête fraisée pénétrant à l'intérieur des platines **31, 32.** Bien entendu, de telles vis peuvent également être remplacées par des goujons et des écrous ou tout moyen de solidarisation réversible, tel que des goupilles, circlips ou analogues.

Un tel dispositif **1** comporte également des moyens de guidage **40** permettant d'assujettir en liaison pivot l'ensemble mobile motorisé **30** par rapport à l'enveloppe **20.** De tels moyens de guidage **40** peuvent notamment comporter trois éléments roulants **41** assujettis en liaison pivot avec respectivement chacune des deux platines **31, 32.** Ces éléments roulants **41** coopèrent par ailleurs selon un mouvement de roulement sans glissement avec une surface interne **26** de l'enveloppe **20.**

De tels éléments roulants **41** peuvent chacun comporter une paire de roulette **42** solidarisée à un axe **43.**

De plus, un tel dispositif **1** comporte des éléments antifriction **5** positionnés au niveau des ouvertures parallèles **22, 23** de l'enveloppe **20** afin de limiter le coefficient de frottement entre les platines **31, 32** et l'enveloppe **20.** De tels éléments antifriction **50** peuvent notamment se présenter sous la forme de patins de polytétrafluoroéthylène (PTFE), mais également sous la forme de douilles à aiguilles ou à billes.

L'enveloppe **20** peut également comporter des agencements **51** formés par un alésage et positionnés au niveau des ouvertures **22, 23.** De tels agencements **51** coopèrent alors avec une forme complémentaire, telle un épaulement, de la platine **31, 32** de façon à former un labyrinthe anti-poussière, protégeant ainsi les organes électriques et mécaniques contenus à l'intérieur de l'enveloppe de la poussière du milieu extérieur.

Il ressort de ce qui précède qu'un dispositif conforme à l'invention présente de nombreux avantages, et notamment :
- Il garantit l'enroulement et le déroulement d'une bâche souple de piscine, même pourvue de barres, sans générer d'à-coup ou de choc à la surface des margelles de la piscine ;
- Il ne nécessite aucun effort de la part de l'utilisateur afin de maintenir le dispositif dans une orientation correspondant à la direction de déroulement ou d'enroulement de la bâche de piscine ;
- Il est relativement compact et facile à stocker pendant notamment la période d'hivernage ;
- Il permet de réaliser l'enroulement et le déroulement d'une bâche sans endommager celle-ci puisque celle-ci s'enroule sur elle-même sans frotter sur le sol ;

## Revendications

1. Dispositif d'aide à l'enroulement/déroulement (1) d'une couverture souple (2) au-dessus d'un bassin de piscine (3) comportant :
- des moyens motorisés électriques (12) aptes à entraîner en rotation un axe (6) équipé d'un premier organe d'accouplement, ledit premier organe d'accouplement étant apte à coopérer avec un second organe d'accouplement de forme complémentaire assujetti à une barre d'enroulement (7) équipant la couverture souple (2) au niveau d'au moins une de ses lisières,
- une source d'énergie électrique autonome (9) pour alimenter les moyens motorisés (12) ;
- un élément de commande électrique (15) de l'alimentation des moyens motorisés (12) ;
**caractérisé en ce qu'il** comporte :
- une enveloppe (20) présentant une forme de révolution à l'intérieure de laquelle les moyens motorisé (12) et la source d'énergie électrique autonome (9) sont agencés, ladite enveloppe (20) comportant :
▪ une surface externe de roulement (21) destinée à rouler sur le sol le long du bassin de piscine (3);
▪ deux ouvertures parallèles (22, 23) agencées de part et d'autre de ladite surface externe de roulement (21) ;
- un ensemble mobile motorisé (30) permettant de positionner ledit axe (6) dans une zone proximale de l'enveloppe (20) et parallèlement par rapport à un axe de révolution (24) de ladite enveloppe (20), ledit ensemble mobile motorisé (30) comportant :
▪ lesdits moyens motorisés électriques (12) ;
▪ ladite source d'énergie électrique autonome (9)
▪ deux platines parallèles (31, 32) agencées respectivement chacune au niveau d'une ouverture (22, 23) de l'enveloppe (20);
▪ des moyens de solidarisations (33) formant entretoise et permettant de maintenir à égale distance les deux platines parallèles (31, 32) ;
- des moyens de guidage (40) permettant d'assujettir en liaison pivot l'ensemble mobile motorisé (30) par rapport à l'enveloppe (20).

2. Dispositif selon la revendication 1, **caractérisé en ce que** le centre de gravité dudit ensemble mobile motorisé (30) est décalé par rapport à un axe de la liaison pivot entre l'ensemble mobile motorisé (30) et l'enveloppe (20) de façon à former un balourd, et permettre, lorsque l'ensemble mobile motorisé (30) est au repos, de positionner automatiquement l'axe (6) au plus près du sol.

3. Dispositif selon la revendication 1, **caractérisé en ce que** lesdits moyens motorisés électriques (12) et ladite source d'énergie électrique autonome (9) sont solidarisés à l'une au moins desdites deux platines (31, 32).

4. Dispositif selon la revendication 1, **caractérisé en ce que** l'une au moins des deux platines (31, 32) comporte un orifice (34) agencé dans ladite zone proximale de l'enveloppe (20), l'axe (6) passant au travers dudit orifice (34).

5. Dispositif selon la revendication 1, **caractérisé en ce que** ladite surface externe de roulement (21) comporte des moyens d'adhérence (25) aptes à éviter le glissement de la surface externe (21) sur le sol lors de son fonctionnement.

6. Dispositif selon la revendication 1, **caractérisé en ce qu'il** comporte une cellule photovoltaïque (26) connectée électriquement pour recharger ladite source d'énergie électrique autonome (9).

7. Dispositif selon la revendication 1, **caractérisé en ce qu'il** comporte une poignée (4) solidarisée à l'une au moins des deux platines parallèles (31, 32).

8. Dispositif selon la revendication 1, **caractérisé en ce que** les moyens de guidage (40) comportent au moins deux éléments roulants (41) assujettis en liaison pivot avec respectivement chacune des deux platines (31, 32), lesdits éléments roulants (41) coopérant selon un mouvement de roulement sans glissement avec une surface interne (26) de ladite enveloppe (20).

9. Dispositif selon la revendication 8, **caractérisé en ce que** chacun desdits éléments roulants (41) comporte une paire de roulettes (42) solidarisée à un axe (43).

10. Dispositif selon la revendication 1, **caractérisé en ce qu'il** comporte des éléments antifrictions (50) agencés au niveau des ouvertures parallèles (22, 23) de l'enveloppe (20), lesdits éléments antifrictions (50) permettant de limiter le coefficient de frottement entre les platines (31, 32) et l'enveloppe (20).

11. Dispositif selon la revendication 1, **caractérisé en ce que** chacune desdites ouvertures parallèles (22, 23) de l'enveloppe (20) comporte au moins un agencement (51) coopérant avec une forme complémentaire de la platine (31, 32) en regard et étant destiné à former un labyrinthe anti-poussière.

## Patentansprüche

1. Hilfsvorrichtung (1) zum Einrollen/Auseinanderrollen einer biegsamen Abdeckung (2) über einem Schwimmbecken (3), Folgendes umfassend:
- Elektromotoreinrichtungen (12), die dazu geeignet sind, eine mit einem ersten Kupplungsglied ausgestattete Achse (6) in Drehung zu versetzen, wobei das erste Kupplungsglied dazu geeignet ist, mit einem zweiten Kupplungsglied komplementärer Form zusammenzuwirken, das an einer Einrollstange (7) angebracht ist, mit der die nachgiebige Abdeckung (2) im Bereich mindestens eines ihrer Ränder ausgestattet ist,
- eine autonome Elektroenergiequelle (9), um die Motoreinrichtungen (12) zu versorgen;
- ein elektrisches Steuerelement (15) zur Versorgung der Motoreinrichtungen (12);
**dadurch gekennzeichnet, dass** sie umfasst:
- eine Umhüllung (20), die eine Rotationsform aufweist, in deren Innerem die Motoreinrichtungen (12) und die autonome Elektroenergiequelle (9) angeordnet sind, wobei die Umhüllung (20) umfasst:
▪ eine äußere Rolloberfläche (21), die dazu bestimmt ist, am Boden entlang des Schwimmbeckens (3) zu rollen;
▪ zwei parallele Öffnungen (22, 23), die beidseits der äußeren Rolloberfläche (21) angeordnet sind;
- eine mobile Motoreinheit (30), die es ermöglicht, die Achse (6) in einem Nahbereich der Umhüllung (20) und parallel in Bezug auf eine Umdrehungsachse (24) der Umhüllung (20) zu positionieren, wobei die mobile Motoreinheit (30) umfasst:
▪ die Elektromotoreinrichtungen (12);
▪ die autonome Elektroenergiequelle (9);
▪ zwei parallele Platten (31, 32), die jeweils im Bereich einer Öffnung (22, 23) der Umhüllung (20) angeordnet sind;
▪ Befestigungseinrichtungen (33), die Abstandhalter bilden und es ermöglichen, die zwei parallelen Platten (31, 32) in einem gleichen Abstand zu halten;
- Führungseinrichtungen (40), die es ermöglichen, die mobile Motoreinheit (30) in Drehzapfenverbindung in Bezug auf die Umhüllung (20) anzubringen.

2. Vorrichtung nach Anspruch 1, **dadurch gekennzeichnet, dass** der Schwerpunkt der mobilen Motoreinheit (30) in Bezug auf eine Achse der Drehzapfenverbindung zwischen der mobilen Motoreinheit (30) und der Umhüllung (20) versetzt ist, um eine Unwucht zu bilden und es zu ermöglichen, wenn sich die mobile Motoreinheit (30) im Ruhezustand befindet, die Achse (6) automatisch dem Boden möglichst nahe zu positionieren.

3. Vorrichtung nach Anspruch 1, **dadurch gekennzeichnet, dass** die Elektromotoreinrichtungen (12) und die autonome Elektroenergiequelle (9) zumindest an einer der zwei Platten (31, 32) befestigt sind.

4. Vorrichtung nach Anspruch 1, **dadurch gekennzeichnet, dass** zumindest eine der Platten (31, 32) eine Öffnung (34) umfasst, die im Nahbereich der Umhüllung (20) angeordnet ist, wobei die Achse (6) durch die Öffnung (34) hindurchtritt.

5. Vorrichtung nach Anspruch 1, **dadurch gekennzeichnet, dass** die äußere Rollfläche (21) Adhäsionsmittel (25) umfasst, die dazu geeignet sind, das Verrutschen der äußeren Fläche (21) am Boden während ihres Betriebseinsatzes zu verhindern.

6. Vorrichtung nach Anspruch 1, **dadurch gekennzeichnet, dass** sie eine Fotovoltaikzelle (26) umfasst, die elektrisch angeschlossen ist, um die autonome Elektroenergiequelle (9) wieder aufzuladen.

7. Vorrichtung nach Anspruch 1, **dadurch gekennzeichnet, dass** sie einen Griff (4) umfasst, der an zumindest einer der zwei parallelen Platten (31, 32) befestigt ist.

8. Vorrichtung nach Anspruch 1, **dadurch gekennzeichnet, dass** die Führungseinrichtungen (40) mindestens zwei Rollelemente (41) umfassen, die in Drehzapfenverbindung mit jeweils jeder zwei Platten (31, 32) angebracht sind, wobei die Rollelemente (41) entsprechend einer Rollbewegung ohne Verrutschen mit einer Innenfläche (26) der Umhüllung (20) zusammenwirken.

9. Vorrichtung nach Anspruch 8, **dadurch gekennzeichnet, dass** jedes der Rollelemente (41) ein Paar Rollen (42) umfasst, die an einer Achse (43) befestigt sind.

10. Vorrichtung nach Anspruch 1, **dadurch gekennzeichnet, dass** sie Antireibungselemente (50) umfasst, die im Bereich der parallelen Öffnungen (22, 23) der Umhüllung (20) angeordnet sind, wobei es die Antireibungselemente (50) ermöglichen, den Reibungskoeffizienten zwischen den Platten (31, 32) und der Umhüllung (20) einzuschränken.

11. Vorrichtung nach Anspruch 1, **dadurch gekennzeichnet, dass** jede der parallelen Öffnungen (22, 23) der Umhüllung (20) mindestens eine Anordnung (51) umfasst, die mit einer komplementären Form der zugewandten Platte (31, 32) zusammenwirkt und dazu bestimmt ist, ein Antistaublabyrinth zu bilden.

## Claims

1. Device for winding/unwinding (1) a flexible covering (2) over a swimming pool (3), comprising:
- Electrical motorised means (12) suitable for rotating a shaft (6) equipped with a primary coupling device, this primary coupling device being able to operate with a secondary coupling device of a complementary form, secured to a winding bar (7) fitted to the flexible covering (2) at at least one of its edges,
- An independent electrical power source (9) to supply power to the motorised means (12);
- An electrically-operated element (15) to supply power to the motorised means (12);
**characterised in that** it comprises:
- A casing (20) having a circular shape, in which the motorised means (12) and the independent electrical power source (9) are fitted, the said casing (20) comprising:
. An outer rolling surface (21) for rolling up on the ground along the pool (3);
. Two parallel openings (22, 23) on either side of the outer rolling surface (21);
- A motorised mobile assembly (30) to position the said shaft (6) in a proximal region of the casing (20) and parallel to an axis of revolution (24) of the said casing (20), with the said motorised mobile assembly (30) comprising:
. The said electrical motorised means (12);
. The said independent electrical power source (9);
. Two parallel plates (31, 32), each fitted at either openings (22, 23) of the casing (20);
. Securing means (33) forming a spacer and helping to maintain the two parallel plates (31, 32) at equal distances;
- Guiding means (40) for connecting the motorised mobile assembly (30) by pivoting pins with regard to the casing (20).

2. Device according to claim 1, **characterised in that** the centre of gravity of the motorised mobile assembly (30) can be shifted with respect to an axis of the pivoting pin between the motorised mobile assembly (30) and the casing (20) so as to form an unbalance and enable to automatically position the shaft (6) closer to the ground when the motorised mobile assembly (30) is at rest.

3. Device according to claim 1, **characterised in that** the said electrical motorised means (12) and the said independent electrical power source (9) are connected to at least one of the said two plates (31, 32).

4. Device according to claim 1, **characterised in that** at least one of the two plates (31, 32) has an orifice (34) in the said proximal region of the casing (20), with the shaft (6) passing through the said orifice (34).

5. Device according to claim 1, **characterised in that** said outer rolling surface (21) comprises adhesive means (25) to prevent the outer surface (21) from sliding against the ground during its operation.

6. Device according to claim 1, **characterised in that** it comprises a photovoltaic cell (26) electrically connected to recharge the said independent electrical power source (9).

7. Device according to claim 1, **characterised in that** it comprises a handle (4) secured to at least one of the two parallel plates (31, 32).

8. Device according to claim 1, **characterised in that** the guiding means (40) comprise at least two rolling elements (41) respectively connected by pivoting pins to each of the two plates (31, 32), with the said rolling elements (41) operating according to a rolling movement without sliding with an inner surface (26) of the said casing (20).

9. Device according to claim 8, **characterised in that** each of the said rolling elements (41) comprises a pair of wheels (42) secured to a shaft (43).

10. Device according to claim 1, **characterised in that** it comprises antifriction elements (50) fitted at the parallel openings (22, 23) of the casing (20), with these antifriction elements (50) enabling to limit the coefficient of friction between the plates (31, 32) and the casing (20).

11. Device according to claim 1, **characterised in that** each of the said parallel openings (22, 23) of the casing (20) has at least one installation (51) operating with a complementary form of the plate (31, 32) and intended to form a dust-proof labyrinth.
